# EUROPÄISCHE PATENTSCHRIFT

(11) **EP 3 287 588 B1**
(45) Veröffentlichungstag und Bekanntmachung des Hinweises auf die Patenterteilung: **22.05.2019**
(21) Anmeldenummer: 16185467.4
(22) Anmeldetag: 24.08.2016
(51) Int. Cl.: E21B 7/02, E21B 17/07, E21B 19/16

(54) **ARBEITSMASCHINE UND VERFAHREN ZUM BEARBEITEN EINES BODENS**
MACHINE TOOL AND METHOD FOR MACHINING A SOIL
MACHINE DE TRAVAIL ET PROCÉDÉ DESTINÉ AU TRAVAIL D'UN SOL

(43) Veröffentlichungstag der Anmeldung: 28.02.2018
(73) Patentinhaber: BAUER Maschinen GmbH, 86529 Schrobenhausen (DE)
(72) Erfinder: BAUER, Sebastian Christoph, 86529 Schrobenhausen (DE); FISCHER, Christian, 86438 Kissing (DE); SCHOBER, Andreas, 86637 Wertingen (DE)
(74) Vertreter: Wunderlich & Heim Patentanwälte Partnerschaftsgesellschaft mbB

(56) Entgegenhaltungen:
- EP-A1- 1 580 398
- EP-A1- 2 390 458
- EP-A2- 0 947 664
- EP-A2- 1 247 778
- DE-A1- 3 612 762
- DE-A1- 19 626 223
- DE-A1-102012 019 850
- DE-B1- 2 057 101
- US-A- 5 630 477

## Beschreibung

Die Erfindung betrifft eine Arbeitsmaschine, insbesondere Baumaschine, mit einem Mast, entlang welchem mittels einer Stelleinrichtung ein Kraftdrehkopf vertikal verfahrbar ist, durch welchen ein teleskopierbares Kellygestänge mit mindestens zwei Kellystangen verschiebbar geführt ist, wobei eine Außenkellystange, die zur Auflage auf den Kraftdrehkopf ausgebildet ist, und eine Innenkellystange vorgesehen sind, welche eine Seilaufhängung für ein Seil umfasst, durch welche mittels einer Hauptseilwinde die Innenkellystange vertikal verfahrbar ist, wobei Kellystangen an ihren Außen- und/oder Innenseiten zur Drehmomentübertragung mit axial verlaufenden Mitnehmerleisten sowie Verriegelungstaschen an den Mitnehmerleisten und/oder axialen Riegelelementen versehen sind, welche zum axialen Verriegeln der Kellystangen in die Verriegelungstaschen einfahrbar beziehungsweise zum Entriegeln aus den Verriegelungstaschen ausfahrbar sind, gemäß dem Oberbegriff des Anspruchs 1.

Die Erfindung betrifft weiterhin ein Verfahren zum Bearbeiten eines Bodens mit einer Arbeitsmaschine, mit einem Mast, entlang welchem entlang einer Stelleinrichtung ein Kraftdrehkopf vertikal verfahren wird, durch welchen ein teleskopierbares Kellygestänge mit mindestens zwei Kellystangen verschoben und geführt wird, wobei eine Außenkellystange, die auf dem Kraftdrehkopf aufliegt, und eine Innenkellystange vorgesehen sind, welche an einem Seil aufgehängt ist, durch welches mittels einer Hauptseilwinde die Innenkellystange vertikal verfahren wird, wobei die Kellystangen an ihren Außen- und/oder Innenseiten zur Drehmomentübertragung mit axial verlaufenden Mitnehmerleisten sowie Verriegelungstaschen an den Mitnehmerleisten und/oder axialen Riegelelementen versehen sind, welche zum axialen Verriegeln der Kellystangen in die Verriegelungstaschen eingefahren beziehungsweise zum Entriegeln aus den Verriegelungstaschen ausgefahren werden, gemäß dem Oberbegriff des Anspruchs 7.

Ein Kellygestänge ist ein teleskopierbares Werkzeuggestänge, welches aus mehreren rohrförmigen Stangenelementen aufgebaut ist und zumindest eine Außenkellystange und eine Innenkellystange aufweist. Die Innenkellystange und damit das Kellygestänge insgesamt ist an einem Seil aufgehängt, wobei das Kellygestänge durch eine Kellyführung und/oder einen ringförmigen Drehantrieb, auch Kraftdrehkopf genannt, geführt ist. Über das Kellygestänge kann von dem Drehantrieb ein Drehmoment auf ein Bodenbearbeitungswerkzeug, insbesondere ein Bohrwerkzeug, übertragen werden, welches am unteren Ende der Innenkellystange angebracht ist. Durch ein entsprechendes Austeleskopieren der einzelnen Kellystangenelemente zueinander können auch größere Bohrtiefen erreicht werden.

Zur Drehmomentübertragung weisen die einzelnen Kellystangenelemente an ihrer Außenseite und an ihrer Innenseite axial verlaufende Anschlagleisten auf, welche der Drehmomentübertragung dienen. Zudem sind an bestimmten Axialpositionen, insbesondere an einem Anfangs- und Endbereich, Verriegelungstaschen oder Riegelelemente vorgesehen, durch welche die Kellystangenelemente zueinander axial festgelegt werden können. Auf diese Weise können über den Bohrantrieb auch axiale Druckkräfte auf das Kellygestänge und damit das Bodenbearbeitungswerkzeug aufgebracht werden. Auch die Außenkellystange kann mit dem Bohrantrieb axial fest verbunden werden.

Insbesondere bei einer diskontinuierlichen Bodenbearbeitung, etwa beim Erstellen einer Bohrung mit einem Bohreimer, muss der Bohreimer wiederholt in das Bohrloch eingefahren und wieder ausgefahren werden. Abhängig von der jeweiligen Bohrlochtiefe wird das Kellygestänge entsprechend wiederholt ein- und austeleskopiert. Nach dem Füllen des Bohreimers mit abgetragenem Bodenmaterial muss dieser zum Entleeren aus dem Bohrloch gezogen werden. Hierzu ist es notwendig, die einzelnen Kellystangenelemente wieder zu entriegeln und ineinander einzufahren. In dieser eingefahrenen Position kann das Kellygestänge zusammen mit dem Bohreimer aus dem Bohrloch gezogen und zu einer Entleerposition verschwenkt werden. Anschließend erfolgt für einen weiteren Bohrschritt wieder ein Einfahren des Bohrwerkzeuges in das Bohrloch mit erneutem Austeleskopieren des Kellygestänges.

Das Ein- und Austeleskopieren eines Kellygestänges benötigt Zeit und Geschick des Bohrgerätefahrers. Üblicherweise sind die Verriegelungsstellen verdeckt, so dass der Bohrgerätefahrer nicht erkennen kann, wo das Riegelelement und eine Verriegelungstasche liegen. Es ist bekannt, dem Bohrgerätefahrer an seinem Bedienmonitor die Lage der einzelnen Kellystangenelemente zueinander anzuzeigen. Allerdings sind derartige Anzeigen steuerungstechnisch sehr aufwändig und bedürfen vor einem Bohrbeginn einer exakten Kalibrierung der einzelnen Antriebskomponenten sowie der Positionen des Kellygestänges. Zudem muss in die Steuerung eingegeben sein, welche Art von Kellygestänge benutzt wird.

Ein Verfahren zum Überwachen eines Kellybohrgestänges ist aus der DE 10 2012 019 850 A1 bekannt.

Der Erfindung liegt die **Aufgabe** zugrunde, eine Arbeitsmaschine und ein Verfahren zum Bearbeiten eines Bodens anzugeben, welche ein besonders effizientes Arbeiten mit einem Kellygestänge ermöglichen.

Die Aufgabe wird zum einen durch eine Arbeitsmaschine mit den Merkmalen des Anspruchs 1 und zum anderen durch ein Verfahren mit den Merkmalen des Anspruchs 7 gelöst. Bevorzugte Ausführungsformen der Erfindung sind in den jeweils abhängigen Ansprüchen angegeben.

Die erfindungsgemäße Arbeitsmaschine ist dadurch gekennzeichnet, dass eine Steuerung zum automatischen Verriegeln der Kellystangen ausgelegt ist, wobei an eine erste Kellystange ein erstes Drehmoment anlegbar ist, wobei ein Riegelelement an eine Mitnehmerleiste einer gegenüberliegenden zweiten Kellystange mit einem leichten Druck angelegt ist, und die beiden Kellystangen relativ zueinander axial verfahren werden, bis das Riegelelement in Umfangsrichtung in eine Verriegelungstasche eindreht; dass mittels einer ersten Erfassungseinrichtung ein Drehwinkel mindestens einer Kellystange beim Eindrehen erfassbar ist oder mittels einer zweiten Erfassungseinrichtung eine Kraft-, Drehmoment- oder Druckänderung in einem Antriebssystem erfassbar ist, durch welches zumindest die Stelleinrichtung, der Kraftdrehkopf oder die Hauptseilwinde angetrieben sind, und dass die Steuerung ausgebildet ist, abhängig von dem erfassten Drehwinkel beziehungsweise der erfassten Kraft-, Drehmoment- oder Druckänderung das Verriegeln der Kellystangen zu ermitteln.

Eine Grundidee der Erfindung liegt darin, eine Steuerung vorzusehen, welche zum automatischen Verriegeln und/oder Entriegeln der Kellystangen ausgebildet ist. Dabei kann mittels einer ersten Erfassungseinrichtung ein Drehwinkel mit mindestens einer Kellystange erfasst werden. So kann ein Riegelelement einer ersten Kellystange mit einem gewissen leichten Druck an die Mitnehmerleiste einer zweiten gegenüberliegenden Kellystange angelegt werden. Bei einem relativen axialen Verfahren der beiden Kellystangen zueinander verbleibt der Drehwinkel zunächst gleich. Sobald bei diesem axialen Verfahren das Riegelelement zu einer Verriegelungstasche kommt, welche eine axiale Ausnehmung entlang der Mitnehmerleiste darstellt, dreht das Riegelelement in die Verriegelungstasche ein. Diese abrupte Drehwinkeländerung ist durch die erste Erfassungseinrichtung als ein Anzeichen dafür erfassbar, dass eine Verriegelung erfolgt ist. Die Drehwinkeländerung kann durch entsprechende Winkelgeber, etwa Inkrementalgebern, direkt oder über eine Kraft-, Drehmoment- oder Druckänderung im Antriebssystem des Drehantriebs etwa als kurzfristiger Lastabfall indirekt erfasst werden. Das Antriebssystem kann als ein elektrisches oder vorzugsweise ein hydraulisches Antriebssystem ausgebildet sein.

Alternativ oder ergänzend ist nach einem weiteren Aspekt der Erfindung vorgesehen, mittels einer zweiten Erfassungseinrichtung eine Kraft-, Drehmoment- oder Druckänderung in dem Antriebssystem zu erfassen, durch welches die Stelleinrichtung, der Kraftdrehkopf und/oder die Hauptseilwinde angetrieben sind. Bei einem Einrasten eines Riegelelementes in eine Verriegelungstasche werden zwei aneinander liegende Kellystangen miteinander verriegelt. Ein einfaches axiales Verfahren des Riegelelementes ist nunmehr nicht mehr möglich, was sich in einem entsprechenden Leistungsanstieg im Antriebssystem der axialen Antriebseinheit feststellen lässt. Das axiale Verschieben der beiden Kellystangen axial zueinander kann dabei über die Stelleinrichtung, den Kraftdrehkopf und/oder die Hauptseilwinde erfolgen. Je nachdem welche Antriebseinheit verwendet wird, kann der etwa Druck in dem jeweiligen hydraulischen System oder in dem Gesamtsystem überwacht und so ein eventueller Druckanstieg erfasst werden. Entsprechendes gilt in umgekehrter Weise bei einem Entriegeln.

Abhängig von dem erfassten Drehwinkel und/oder der erfassten Leistungsänderung kann die Steuerung so ein Verriegeln der Kellystange zuverlässig ermitteln.

Im einfachsten Fall besteht das Kellygestänge aus lediglich zwei Kellystangen, nämlich einer rohrförmigen Außenkellystange und einer darin verschiebbar angeordneten Innenkellystange. Zum Erreichen größerer Bohrtiefen ist es gemäß einer Weiterbildung der Erfindung vorteilhaft, dass das Kellygestänge eine oder mehrere Zwischenkellystangen aufweist, welche zwischen der Außenkellystange und der Innenkellystange angeordnet sind. Bevorzugt sind insbesondere Kellygestänge mit drei oder vier Kellystangen.

Grundsätzlich kann die erfindungsgemäße Arbeitsmaschine mit dem Kellygestänge für verschiedenste Tätigkeiten eingesetzt werden. Besonders zweckmäßig ist es nach einer Weiterbildung der Erfindung, dass am unteren Ende der Innenkellystange ein Bohrwerkzeug, insbesondere ein Bohreimer oder eine Bohrschnecke, lösbar angebracht ist. Derartige Bohrwerkzeuge können für ein diskontinuierliches Bohren eingesetzt werden, bei welchem ein Kellygestänge wiederholt aus- und eingefahren werden muss.

Eine weitere bevorzugte Ausführungsform der Erfindung besteht darin, dass mindestens eine Eingabeeinrichtung vorgesehen ist, mit welcher eine Art und/oder Größe des Kellygestänges, eine Position der Stelleinrichtung für den Kraftdrehkopf, eine Position des Seils und/oder eine Art und/oder Größe des Kraftdrehkopfes eingebbar sind. Eine Eingabe kann im einfachsten Fall über ein Eingabeterminal erfolgen. Alternativ können die Positionen automatisch mittels Sensoren erfasst werden. Des Weiteren ist es möglich, die jeweiligen Komponenten in eine definierte Ausgangsposition zu bringen und die Arbeitsmaschine mit diesen Komponenten zu kalibrieren. Eine bevorzugte Weiterbildung der Erfindung kann darin gesehen werden, dass die erste Erfassungseinrichtung zum Erfassen eines Drehwinkels einen Drehwinkelgeber aufweist. Der Drehwinkelgeber ist dabei vorzugsweise in dem Kraftdrehkopf integriert. Es können jedoch andere beliebige Sensoranordnungen vorgesehen sein, welche für ein direktes oder indirektes Erfassen des Drehwinkels geeignet sind.

Eine weitere zweckmäßige Ausführungsvariante der Erfindung besteht darin, dass die zweite Erfassungseinrichtung zum Erfassen eines Druckanstiegs einen Drucksensor aufweist. Der Drucksensor kann dabei vorzugsweise in einer Druckleitung in dem jeweiligen hydraulischen System vorgesehen sein. Vorzugsweise ist der Drucksensor nahe an der Komponente, dessen Druck zur Steuerung des Verriegelns überwacht werden soll.

Das erfindungsgemäße Verfahren ist dadurch gekennzeichnet, dass dass zum automatischen Verriegeln der Kellystangen an eine erste Kellystange ein erstes Drehmoment angelegt wird, wobei ein Riegelelement an eine Mitnehmerleiste einer gegenüberliegenden zweiten Kellystange mit einem leichten Druck angelegt wird, dass die beiden Kellystangen relativ zueinander axial verfarhen werden, bis das Riegelelement in Umfangsrichtung in eine Verriegelungstasche eindreht, dass mittels einer ersten Erfassungseinrichtung ein Drehwinkel mindestens einer Kellystange beim Eindrehen erfasst wird oder mittels einer zweiten Erfassungseinrichtung eine Kraft-, Drehmoment- oder Druckänderung in einem Antriebssystem erfasst wird, durch welches zumindest die Stelleinrichtung, der Kraftdrehkopf oder die Hauptseilwinde angetrieben werden, und dass durch die Steuerung abhängig von dem erfassten Drehwinkel beziehungsweise der erfassten Kraft-, Drehmoment- oder Druckänderung das Verriegeln der Kellystangen ermittelt wird.

Das erfindungsgemäße Verfahren kann insbesondere mit einer Arbeitsmaschine durchgeführt werden, wie dieses zuvor beschrieben wurde. Es können entsprechend die zuvor beschriebenen Vorteile erzielt werden.

Eine vorteilhafte Verfahrensvariante der Erfindung besteht darin, dass zum Verriegeln und/oder Entriegeln ein Bodenbearbeitungswerkzeug an dem Kellygestänge auf den Boden, insbesondere einen Bohrlochgrund, aufgesetzt wird. Damit befindet sich das Bodenbearbeitungswerkzeug und die damit fest verbundene Innenkellystange in einer definierten Position. Vorzugsweise kann nunmehr die Außenkellystange oder eine Zwischenkellystange gemäß der Erfindung relativ zu der Innenkellystange verfahren werden, bis das gewünschte Verriegeln oder Entriegeln gegeben ist. Grundsätzlich kann das erfindungsgemäße Verfahren bei jeder Anwendung eingesetzt werden, bei welchen ein Werkzeug mit einem Kellygestänge benötigt wird. Besonders bevorzugt ist es nach einer Ausführungsvariante, dass in dem Boden ein Bohrloch erstellt wird. Das Erstellen des Bohrlochs kann unter Aushub des Bodenmaterials durchgeführt werden.

Gemäß einer weiteren Ausführungsvariante der Erfindung ist es vorgesehen, dass das Bohrloch zum Bilden eines Gründungselementes verfüllt wird. Das Gründungselement kann dabei in einem einfachen Fall durch ein schüttfähiges Material, etwa Sand oder Kies, verfüllt werden. Bevorzugt ist es, dass das Gründungselement durch Verfüllen mit einer aushärtbaren Masse, insbesondere einem Betonmaterial erfolgt.

Gemäß der Erfindung ist es vorgesehen, dass zum Verriegeln einer Kellystange an diese ein erstes Drehmoment angelegt wird, wobei ein Riegelelement an eine Mitnehmerleiste der gegenüberliegenden Kellystange mit einem leichten Druck angelegt wird, und dass die beiden Kellystangen relativ zueinander axial verfahren werden, bis das Riegelelement in Umfangsrichtung in eine Verriegelungstasche eindreht und/oder axial anschlägt. Das relative Andrücken zwischen Riegelelement und Mitnehmerleiste erfolgt mit einem ersten, leichten Druck, welcher durch die Steuerung vorgegeben wird. Der Druck wird dabei so eingestellt, dass die beiden Kellystangen mit relativ geringen Reibkräften noch relativ zueinander axial verfahren werden können. Bei einem Passieren des Riegelelementes an einer Verriegelungstasche dreht das Riegelelement in die Verriegelungstasche in Umfangsrichtung ein. Dieses Verriegeln ist sowohl durch eine Drehwinkeländerung zwischen den beiden gegenüberliegenden Kellystangen als auch durch eine Druckänderung bei der axialen Antriebseinheit feststellbar. Um die Steuerung wird dann automatisch ein axiales Verschieben der beiden Kellystangen zueinander eingestellt. Gegebenenfalls kann ein weiteres axiales Verfahren erfolgen, wenn eine weitere Verriegelung zu einer anderen Kellystange gewünscht ist.

Eine weitere Verfahrensvariante besteht nach der Erfindung darin, dass die Kellystange mit dem Riegelelement über eine vorgegebene Strecke axial relativ verfahren wird. Die vorgegebene Strecke kann einige zehn Zentmeter bis zu einigen Metern betragen. Wird beim Durchlauf dieser vorgegebenen Strecke keine Verriegelung festgestellt, kann die verfahrbare Kellystange durch die Steuerung wieder auf den Ausgangspunkt rückgestellt werden, wobei dann abermals ein axiales Verfahren über die vorgegebene Strecke erfolgt. Dieser Vorgang kann ein oder mehrmals wiederholt werden. Erfolgt dann noch immer kein Verriegeln, kann eine Fehleranzeige oder eine Aufforderung an den Bohrgerätefahrer bewirkt werden, die Verriegelung in herkömmlicher Weise vorzunehmen.

Die Erfindung wird nachfolgend anhand von bevorzugten Ausführungsbeispielen weiter erläutert, welche schematisch in den Zeichnungen dargestellt sind. In den Zeichnungen zeigen:
- Fig. 1: eine schematische Teilansicht einer ersten erfindungsgemäßen Arbeitsmaschine;
- Fig. 2: eine schematische Teilansicht einer zweiten erfindungsgemäßen Arbeitsmaschine;
- Fig. 3: eine schematische aufgebrochene Darstellung eines Kellygestänges vor einem Entriegeln; und
- Fig. 4: eine schematische aufgebrochene Darstellung des Kellygestänges von Fig. 3 nach dem Verriegeln.

Die Arbeitsmaschine 10 gemäß den Figuren 1 und 2 weist jeweils einen im Wesentlichen vertikalen Mast 12 auf, welcher jeweils über einen nur in Fig. 1 dargestellten Mastkopf 14 verfügt. Über ein Seil 52, welches von einer Hauptseilwinde 50 angetrieben und über Umlenkrollen 16 am Mastkopf 14 geführt ist, ist ein Kellygestänge 40 vertikal verschiebbar entlang des Mastes 12 aufgehängt.

Das Kellygestänge 40 ist gemäß den beiden Ausführungsformen nach den Figuren 1 und 2 jeweils mit einer obenliegenden Außenkellystange 42, einer untenliegenden Innenkellystange 46 sowie einer dazwischen angeordneten Zwischenkellystange 44 ausgebildet. Am oberen Ende der Innenkellystange 46 ist eine Seilaufhängung 48 vorgesehen, an welcher das Seil 52 zum vertikalen Verschieben der Innenkellystange 46 und auch der weiteren rohrförmigen Kellystangenelemente ausgebildet ist.

Die Außenkellystange 42 weist an ihrem oberen Ende einen Auflagekragen 43 auf, mit welchem die Außenkellystange 43 auf einem Kraftdrehkopf 30, also einem ringförmigen Drehantrieb, aufliegt. Bei der Ausführungsform gemäß Figur 1 ist zum Abdämpfen von Stößen zwischen dem Kraftdrehkopf 30 und dem Auflagekragen 43 eine Dämpfungseinrichtung 32 mit Federn angeordnet. Der Kraftdrehkopf 30 und damit die Außenkellystange 42 können über eine Stelleinrichtung 20 vertikal entlang des Mastes 12 verfahren werden. Die Stelleinrichtung 20 ist bei der Ausführungsform gemäß Figur 1 als ein Hydraulikzylinder ausgebildet. Zur Übertragung des Drehmomentes von dem Kraftdrehkopf 30 auf die Außenkellystange 42 und damit das Kellygestänge 40 insgesamt sind an der Außenkellystange 42 an ihrer Außenseite Mitnehmerleisten 66 angeordnet, wie aus Figur 2 zu ersehen ist.

In bekannter Weise sind entsprechende Mitnehmerleisten 66 oder Riegelelemente auch an den weiteren Außenseiten und Innenseiten der weiteren Kellystangenelemente angeordnet. An einer Unterseite der Innenkellystange 46 ist ein zapfenförmiges Anschlußelement 49 vorgesehen, mit welchem drehfest ein Bodenbearbeitungswerkzeug 36 angebracht werden kann. Das Bodenbearbeitungswerkzeug 36 ist in den Ausführungsbeispielen gemäß den Figuren 1 und 2 als eine Bohrschnecke ausgebildet.

In den Figuren 3 und 4 ist ein vereinfachtes Kellygestänge 40 mit einer Außenkellystange 42 und einer Innenkellystange 46 dargestellt. Zur Drehmomentübertragung von der Außenkellystange 42 auf die Innenkellystange 46 weist die Außenkellystange 42 an ihrer Innenseite mindestens ein Riegelelement 62 auf, welches in Umfangsrichtung an eine axial verlaufende Mitnehmerleiste 66 an der Außenseite der Innenkellystange 46 anliegt.

Für ein axiales Verriegeln der Außenkellystange 42 und der Innenkellystange 46 wird mittels einer erfindungsgemäßen Steuerung durch Anlegen eines leichten Drehmoments über den Kraftdrehkopf 30 das Riegelelement 62 an der Außenkellystange 42 leicht an die Mitnehmerleiste 66 angedrückt. In dieser angedrückten Position werden nunmehr die Außenkellystange 42 und die Innenkellystange 46 entweder über die Stelleinrichtung 20 oder die Hauptseilwinde 50 axial zueinander verfahren. Bei Erreichen der in Figur 4 dargestellten Position dreht die Außenkellystange 42 mit dem Riegelelement 62 bei Erreichen einer Verriegelungstasche 68, welche als eine axiale Ausnehmung in der Mitnehmerleiste 66 ausgebildet ist, in dem dargestellten Ausführungsbeispiel entgegen dem Uhrzeigersinn in Umfangsrichtung in die Verriegelungstasche 68 ein. Hierbei stellt sich eine Verdrehung zwischen der Außenkellystange 42 und der Innenkellystange 46 ein, welche über eine erste Erfassungseinrichtung, insbesondere eine Sensoreinrichtung, als ein Anzeichen für eine Verriegelung feststellbar ist.

Bei einem weiteren axialen Verfahren der Außenkellystange 42 gegenüber der Innenkellystange 46 schlägt das blockartige Riegelelement 62 axial gegen einen Axialanschlag 69 der Verriegelungstasche 68 an. Ein weiteres axiales Verfahren der Außenkellystange 42 ist nun mehr oder nur unter einem erhöhten Kraftaufwand möglich, was als ein Druckanstieg in dem hydraulischen System erfassbar ist, durch welches das axiale Antriebsorgan angetrieben ist. Auch ein Anschlagen des Riegelelementes 62 in Umformrichtung an einer Seitenfläche der Verriegelungstasche 68 ist als eine Druckänderung mittels einer zweiten Erfassungseinrichtung, etwa eines Drucksensors, im hydraulischen System zum Antrieb des Kraftdrehkopfes feststellbar. Diese jeweiligen Druckänderungen können als weiteres Anzeichen für das Vorliegen einer erfolgreichen Verriegelung der Kellystangen erfasst und von der Steuerung registriert werden.

## Patentansprüche

1. Arbeitsmaschine, insbesondere Baumaschine, mit einem Mast (12), entlang welchem mittels einer Stelleinrichtung (20) ein Kraftdrehkopf (30) vertikal verfahrbar ist, durch welchen ein teleskopierbares Kellygestänge (40) mit mindestens zwei Kellystangen verschiebbar geführt ist, wobei eine Außenkellystange (42), die zur Auflage auf den Kraftdrehkopf (30) ausgebildet ist, und eine Innenkellystange (46) vorgesehen sind, welche eine Seilaufhängung (48) für ein Seil (52) umfasst, durch welches mittels einer Hauptseilwinde (50) die Innenkellystange (46) vertikal verfahrbar ist, wobei die Kellystangen an ihren Außen- und/oder Innenseiten zur Drehmomentübertragung mit axial verlaufenden Mitnehmerleisten (66) sowie Verriegelungstaschen (68) an den Mitnehmerleisten (66) beziehungsweise axialen Riegelelementen (62) versehen sind, welche zum axialen Verriegeln der Kellystangen in die Verriegelungstaschen (68) einfahrbar beziehungsweise zum Entriegeln aus den Verriegelungstaschen (68) ausfahrbar sind,
wobei eine Steuerung vorgesehen ist, welche zum Verriegeln der Kellystangen ausgebildet ist,
**dadurch gekennzeichnet,**
**dass** die Steuerung zum automatischen Verriegeln der Kellystangen ausgelegt ist,
- wobei an eine erste Kellystange ein erstes Drehmoment anlegbar ist, wobei ein Riegelelement (62) an eine Mitnehmerleiste (66) einer gegenüberliegenden zweiten Kellystange mit einem leichten Druck angelegt ist, und
- die beiden Kellystangen relativ zueinander axial verfahren werden, bis das Riegelelement (62) in Umfangsrichtung in eine Verriegelungstasche (68) eindreht,
- mittels einer ersten Erfassungseinrichtung ein Drehwinkel mindestens einer Kellystange beim Eindrehen erfassbar ist oder dass mittels einer zweiten Erfassungseinrichtung eine Kraft-, Drehmoment- oder Druckänderung in einem Antriebssystem erfassbar ist, durch welches zumindest die Stell-einrichtung (20), der Kraftdrehkopf (40) oder die Hauptseilwinde (50) angetrieben sind, und
- die Steuerung ausgebildet ist, abhängig von dem erfassten Drehwinkel beziehungsweise der erfassten Kraft-, Drehmoment- oder Druckänderung im Antriebssystem das Verriegeln der Kellystangen zu ermitteln.

2. Arbeitsmaschine nach Anspruch 1,
**dadurch gekennzeichnet,**
**dass** das Kellygestänge (40) eine oder mehrere Zwischenkellystangen (44) aufweist, welche zwischen der Außenkellystange (42) und der Innenkellystange (46) angeordnet sind.

3. Arbeitsmaschine nach Anspruch 1 oder 2,
**dadurch gekennzeichnet,**
**dass** an einem unteren Ende der Innenkellystange (46) ein Bodenbearbeitungswerkzeug (30), insbesondere ein Bohreimer oder eine Bohrschnecke, lösbar angebracht ist.

4. Arbeitsmaschine nach einem der Ansprüche 1 bis 3,
**dadurch gekennzeichnet,**
**dass** mindestens eine Eingabeeinrichtung vorgesehen ist, mit welcher eine Art und/oder Größe des Kellygestänges (40), eine Position der Stelleinrichtung (20) für den Kraftdrehkopf (30), eine Position des Seiles (52) und/oder eine Art und/oder Größe des Kraftdrehkopfes (30) eingebbar sind.

5. Arbeitsmaschine nach einem der Ansprüche 1 bis 4,
**dadurch gekennzeichnet,**
**dass** die erste Erfassungseinrichtung zum Erfassen eines Drehwinkels einen Drehwinkelgeber aufweist.

6. Arbeitsmaschine nach einem der Ansprüche 1 bis 5,
**dadurch gekennzeichnet,**
**dass** die zweite Erfassungseinrichtung zum Erfassen eines Druckanstiegs in einem hydraulischen Antriebssystem einen Drucksensor aufweist.

7. Verfahren zum Bearbeiten eines Bodens mit einer Arbeitsmaschine (10), insbesondere nach einem der Ansprüche 1 bis 6, mit einem Mast (12), entlang welchem mittels einer Stelleinrichtung (20) ein Kraftdrehkopf (30) vertikal verfahren wird, durch welchen ein teleskopierbares Kellygestänge (40) mit mindestens zwei Kellystangen verschoben und geführt wird, wobei eine Außenkellystange (42), die auf dem Kraftdrehkopf (30) aufliegt, und eine Innenkellystange (46) vorgesehen sind, welche an einem Seil (52) aufgehängt ist, durch welches mittels einer Hauptseilwinde (50) die Innenkellystange (46) vertikal verfahren wird, wobei die Kellystangen an ihren Außen- und/oder Innenseiten zur Drehmomentübertragung mit axial verlaufenden Mitnehmerleisten (66) sowie Verriegelungstaschen (68) an den Mitnehmerleisten (66) beziehungsweise axialen Riegelelementen (62) versehen sind, welche zum axialen Verriegeln der Kellystangen in die Verriegelungstaschen (68) eingefahren beziehungsweise zum Entriegeln aus den Verriegelungstaschen (68) ausfahren werden,
wobei mittels einer Steuerung die Kellystangen verriegelt oder entriegelt werden, **dadurch gekennzeichnet,**
**dass** zum automatischen Verriegeln der Kellystangen an eine erste Kellystange ein erstes Drehmoment angelegt wird, wobei ein Riegelelement (62) an eine Mitnehmerleiste (66) einer gegenüberliegenden zweiten Kellystange mit einem leichten Druck angelegt wird,
**dass** die beiden Kellystangen relativ zueinander axial verfahren werden, bis das Riegelelement (62) in Umfangsrichtung in eine Verriegelungstasche (68) eindreht, dass mittels einer ersten Erfassungseinrichtung ein Drehwinkel mindestens einer Kellystange beim Eindrehen erfasst wird oder mittels einer zweiten Erfassungseinrichtung eine Kraft-, Drehmoment- oder Druckänderung in einem Antriebssystem erfasst wird, durch welches zumindest die Stelleinrichtung (20), der Kraftdrehkopf (30) oder die Hauptseilwinde (50) angetrieben werden, und
**dass** durch die Steuerung abhängig von dem erfassten Drehwinkel beziehungsweise der erfassten Kraft-, Drehmoment- oder Druckänderung das Verriegeln der Kellystangen ermittelt wird.

8. Verfahren nach Anspruch 7,
**dadurch gekennzeichnet,**
**dass** zum Verriegeln und/oder Entriegeln ein Bodenbearbeitungswerkzeug (36) an dem Kellygestänge (40) auf den Boden, insbesondere einen Bohrlochgrund, aufgesetzt wird.

9. Verfahren nach Anspruch 7 oder 8,
**dadurch gekennzeichnet,**
**dass** in dem Boden ein Bohrloch erstellt wird.

10. Verfahren nach Anspruch 9,
**dadurch gekennzeichnet,**
**dass** das Bohrloch zum Bilden eines Gründungselementes verfüllt wird.

11. Verfahren nach einem der Ansprüche 7 bis 10,
**dadurch gekennzeichnet,**
**dass** die Kellystange mit dem Riegelelement (62) über eine vorgegebene Strecke axial relativ verfahren wird.

## Claims

1. Working machine, in particular construction machine, having a mast (12), along which, by means of a positioning means (20), a rotary head (30) is vertically movable, by which a telescopic Kelly rod (40) having at least two Kelly bars is guided in a displaceable manner, wherein an outer Kelly bar (42) designed for being supported on the rotary head (30) and an inner Kelly bar (46) are provided which comprises a rope suspension (48) for a rope (52), by which the inner Kelly bar (46) is vertically movable by means of a main rope winch (50), wherein, for the purpose of torque transmission, the Kelly bars are provided on their external and/or internal sides with axially running drive keys (66) as well as locking recesses (68) on the drive keys (66) or with axial latch elements (62), respectively, which can be moved into the locking recesses (68) for axially locking the Kelly bars or moved out of the locking recesses (68) for unlocking,
wherein a control is provided which is designed for the locking of the Kelly bars, **characterized in that**
the control is configured for the automatic locking of the Kelly bars wherein
- a first torque can be applied to a first Kelly bar, wherein a latch element (62) is applied with slight pressure to a drive key (66) of an opposite second Kelly bar, and
- the two Kelly bars are moved axially relative to each other until the latch element (62) rotates in the circumferential direction into a locking recess (68),
- by means of a first detection means a rotation angle of at least one Kelly bar can be detected during inward rotation or that by means of a second detection means a force, torque or pressure change in a drive system, by which at least the positioning means (20), the rotary head (40) or the main rope winch (50) are driven, can be detected during inward rotation, and
- the control is designed to determine the locking of the Kelly bars depending on the detected rotation angle or the detected force, torque or pressure change in the drive system.

2. Working machine according to claim 1,
**characterized in that**
the Kelly rod (40) has one or several intermediate Kelly bars (44) that are arranged between the outer Kelly bar (42) and the inner Kelly bar (46).

3. Working machine according to claim 1 or 2,
**characterized in that** on a lower end of the inner Kelly bar (46) a ground working tool (30), in particular a drilling bucket or an auger, is mounted in a releasable manner.

4. Working machine according to one of claims 1 to 3,
**characterized in that**
at least one input means is provided, with which a type and/or size of the Kelly rod (40), a position of the positioning means (20) for the rotary head (30), a position of the rope (52) and/or a type and/or size of the rotary head (30) can be entered.

5. Working machine according to one of claims 1 to 4,
**characterized in that**
the first detection means has a rotation angle encoder for detecting a rotation angle.

6. Working machine according to one of claims 1 to 5,
**characterized in that**
the second detection means has a pressure sensor for detecting a pressure increase in a hydraulic drive system.

7. Method for working a ground with a working machine (10), in particular according to one of claims 1 to 6, having a mast 12, along which, by means of a positioning means (20), a rotary head (30) is moved vertically, by which a telescopic Kelly rod (40) having at least two Kelly bars is displaced and guided, wherein an outer Kelly bar (42) that is supported on the rotary head (30) and an inner Kelly bar (46) are provided that is suspended on a rope (52), by which the inner Kelly bar (46) is moved vertically by means of a main rope winch (50), wherein, for the purpose of torque transmission, the Kelly bars are provided on their external and/or internal sides with axially running drive keys (66) as well as locking recesses (68) on the drive keys (66) which are moved into the locking recesses (68) for axially locking the Kelly bars or moved out of the locking recesses (68) for unlocking, respectively,
wherein by means of a control the Kelly bars are locked or unlocked,
**characterized in that**
for the automatic locking of the Kelly bars a first torque is applied to a first kelly bar, wherein a latch element (62) is applied with slight pressure to a drive key (66) of the opposite second Kelly bar,
the two Kelly bars are moved axially relative to each other until the latch element (62) rotates in the circumferential direction into a locking recess (68),
by means of a first detection means a rotation angle of at least one Kelly bar is detected during inward rotation or by means of a second detection means a force, torque or pressure change in a drive system, by which at least the positioning means (20), the rotary head (30) or the main rope winch (50) are driven, is detected during inward rotation, and
by the control the locking of the Kelly bars is determined depending on the detected rotation angle or the detected force, torque or pressure change, respectively.

8. Method according to claim 7,
**characterized in that**
for the locking and/or unlocking a ground working tool (36) on the Kelly rod (40) is placed onto the ground, in particular onto a borehole bottom.

9. Method according to claim 7 or 8,
**characterized in that**
a borehole is produced in the ground.

10. Method according to claim 9,
**characterized in that**
the borehole is filled to form a foundation element.

11. Method according to one of claims 7 to 10,
**characterized in that**
the Kelly bar with the latch element (68) is moved axially relative over a predetermined distance.

## Revendications

1. Machine de travail, en particulier engin de chantier, avec un mât (12), le long duquel au moyen d'un dispositif de réglage (20) une tête de rotation de force (30) peut être déplacée verticalement, par laquelle une tringlerie Kelly (40) télescopique avec au moins deux tiges Kelly est guidé de manière coulissante, dans lequel sont prévues une tige Kelly extérieure (42), qui est réalisée pour être posée sur la tête de rotation de force (30), et une tige Kelly intérieure (46), laquelle comprend une suspension de câble (48) pour un câble (52), par lequel la tige Kelly intérieure (46) peut être déplacée verticalement au moyen d'un treuil à câble principal (50), dans lequel les tiges Kelly sont pourvues au niveau de leurs côtés extérieurs et/ou intérieurs, pour la transmission de couple de rotation, de barres d'entraîneur (66) s'étendant axialement ainsi que de poches de verrouillage (68) au niveau des barres d'entraîneur (66) ou d'éléments de verrou (62) axiaux, lesquels peuvent être rentrés pour verrouiller axialement les tiges Kelly dans les poches de verrouillage (68) ou peuvent être sortis des poches de verrouillage (68) pour le déverrouillage,
dans lequel est prévue une unité de commande, qui est réalisée pour verrouiller les tiges Kelly,
**caractérisée en ce que**
l'unité de commande est configurée pour verrouiller de manière automatique les tiges Kelly,
- dans lequel un premier couple de rotation peut être appliqué au niveau d'une première tige Kelly, un élément de verrou (62) étant posé avec une légère pression au niveau d'une barre d'entraîneur (66) d'une seconde tige Kelly opposée, et
- les deux tiges Kelly sont déplacées l'une par rapport à l'autre axialement jusqu'à ce que l'élément de verrou (62) s'engage dans la direction périphérique dans une poche de verrouillage (68),
- un angle de rotation d'au moins une tige Kelly peut être détecté lors de la rotation au moyen d'un premier dispositif de détection ou un changement de force, de couple de rotation ou de pression dans un système d'entraînement peut être détecté, au moyen d'un second dispositif de détection, par lequel au moins le dispositif de réglage (20), la tête de rotation de force (30) ou le treuil à câble principal (50) sont entraînés, et
- l'unité de commande est réalisée pour déterminer le verrouillage des tiges Kelly en fonction de l'angle de rotation détecté ou du changement de force, de couple de rotation ou de pression détectés dans le système d'entraînement.

2. Machine de travail selon la revendication 1,
**caractérisée**
**en ce que** la tringlerie Kelly (40) présente une ou plusieurs tiges Kelly intermédiaires (44), lesquelles sont disposées entre la tige Kelly extérieure (42) et la tige Kelly intérieure (46).

3. Machine de travail selon la revendication 1 ou 2,
**caractérisée**
**en ce qu'**un outil de travail du sol (30), en particulier un seau de forage ou une vis sans fin de forage, est installé de manière amovible au niveau d'une extrémité inférieure de la tige Kelly intérieure (46).

4. Machine de travail selon l'une des revendications 1 à 3,
**caractérisée**
**en ce qu'**est prévu au moins un dispositif de saisie, à l'aide duquel un type et/ou une dimension de la tringlerie Kelly (40), une position du dispositif de réglage (20) pour la tête de rotation de force (30), une position du câble (52) et/ou un type et/ou une dimension de la tête de rotation de force (30) peuvent être saisis.

5. Machine de travail selon l'une des revendications 1 à 4,
**caractérisée**
**en ce que** le premier dispositif de détection servant à détecter un angle de rotation présente un transmetteur d'angle de rotation.

6. Machine de travail selon l'une des revendications 1 à 5,
**caractérisée**
**en ce que** le second dispositif de détection servant à détecter une augmentation de pression dans un système d'entraînement hydraulique présente un capteur de pression.

7. Procédé servant à traiter un sol avec une machine de travail (10), en particulier selon l'une des revendications 1 à 6, avec un mât (12), le long duquel au moyen d'un dispositif de réglage (20) une tête de rotation de force (30) est déplacée verticalement, par laquelle une tringlerie Kelly (40) télescopique avec au moins deux tiges Kelly est coulissée et guidée, dans lequel sont prévues une tige Kelly extérieure (42), qui repose sur la tête de rotation de force (30), et une tige Kelly intérieure (46), laquelle est suspendue au niveau d'un câble (52), par lequel la tige Kelly intérieure (46) est déplacée verticalement au moyen d'un treuil à câble principal (50), dans lequel les tiges Kelly sont pourvues au niveau de leurs côtés extérieurs et/ou intérieurs, pour la transmission de couple de rotation, de barres d'entraîneur (66) s'étendant de manière axiale ainsi que de poches de verrouillage (68) au niveau des barres d'entraîneur (66) ou d'éléments de verrou (62) axiaux, lesquels sont rentrés dans les poches de verrouillage (68) pour verrouiller de manière axiale les tiges Kelly ou sont sortis des poches de verrouillage (68) pour le déverrouillage,
dans lequel les tiges Kelly sont verrouillées ou déverrouillées au moyen d'une unité de commande,
**caractérisé**
**en ce qu'**aux fins du verrouillage automatique des tiges Kelly, un premier couple de rotation est appliqué au niveau d'une première tige Kelly, dans lequel un élément de verrou (62) est posé avec une pression légère au niveau d'une barre d'entraîneur (66) d'une seconde tige Kelly opposée,
**en ce que** les deux tiges Kelly sont déplacées de manière axiale l'une par rapport à l'autre jusqu'à ce que l'élément de verrou (62) soit engagé dans la direction périphérique dans une poche de verrouillage (68), qu'un angle de rotation d'au moins une tige Kelly est détecté lors de la rotation au moyen d'un premier dispositif de détection ou un changement de force, de couple de rotation ou de pression dans un système d'entraînement est détecté, au moyen d'un second dispositif de détection, par lequel au moins le dispositif de réglage (20), la tête de rotation de force (30) ou le treuil principal (50) sont entraînés, et
**en ce que** le verrouillage des tiges Kelly est déterminé par l'unité de commande en fonction de l'angle de rotation détecté ou du changement de force, de couple de rotation ou de pression détecté.

8. Procédé selon la revendication 7,
**caractérisé**
**en ce qu'**aux fins du verrouillage et/ou déverrouillage, un outil de traitement de sol (36) est placé sur la tringlerie Kelly (40) sur le sol, en particulier un fond de trou de forage.

9. Procédé selon la revendication 7 ou 8,
**caractérisé**
**en ce qu'**un trou de forage est pratiqué dans le sol.

10. Procédé selon la revendication 9,
**caractérisé**
**en ce que** le trou de forage est rempli pour former un élément de fondation.

11. Procédé selon l'une des revendications 7 à 10,
**caractérisé**
**en ce que** la tige Kelly est déplacée de manière relative axialement avec l'élément de verrou (62) sur un tronçon prédéfini.
